# FASCICULE DE BREVET EUROPEEN

(11) **EP 0 320 404 B1**
(45) Date de publication et mention de la délivrance du brevet: **03.03.1993**
(21) Numéro de dépôt: 88403145.1
(22) Date de dépôt: 09.12.1988
(51) Int. Cl.: H01Q 11/08, H01Q 1/38

(54) **Antenne de type hélice et son procédé de réalisation**
Wendeltyp-Antenne und Verfahren zu ihrer Herstellung
Helix-type antenna and its manufacturing process

(30) Priorité: 10.12.1987 FR 8717218
(43) Date de publication de la demande: 14.06.1989
(73) Titulaire: CENTRE NATIONAL D'ETUDES SPATIALES, F-75039 Paris Cedex 01 (FR)
(72) Inventeur: Auriol, Albert, F-31120 Roquettes (FR)
(74) Mandataire: Martin, Jean-Jacques

(56) Documents cités:
- FR-A- 1 577 323
- GB-A- 2 187 043
- US-A- 4 349 824
- IEEE TRANSACTIONS ON ANTENNAS AND PROPAGATION, vol. AP-19, no. 4, juillet 1971, pages 547-548, IEEE, New York, US; A.T. ADAMS et al.: "Optimization of the quadrifilar helix antenna"
- IEE PROCEEDINGS-H/MICROWAVES, OPTICS AND ANTENNAS, vol. 128, no. 1, partie H, février 1981, pages 26-34, Old Woking, Surrey, GB; P.S. HALL et al.: "Design of microstrip antenna feeds. Part 2: Design and performance limitations of triplate corporate feeds"
- PATENT ABSTRACTS OF JAPAN, vol. 6, no. 185 (E-132)[1063], 21 septembre 1982, page 63 E 132; & JP-A-57 99 006 (NIPPON DENKI K.K.) 19-06-1982

## Description

L'invention concerne une antenne de type hélice et son procédé de fabrication.

Les antennes de type hélice présentent l'avantage de rayonner une onde électromagnétique en polarisation circulaire de bonne qualité sur une large couverture et avec un lobe d'émission éventuellement formé.

Ces caractéristiques rendent celles-ci intéressantes dans de nombreux domaines d'utilisation, et en particulier, dans le cas de liaisons sol/satellite à défilement ou mobiles/relais géostationnaires.

Cependant, ce type d'antenne comporte généralement quatre brins rayonnants qu'il est nécessaire d'alimenter suivant des lois d'amplitude et de phase adéquates. Ainsi qu'on l'a représenté en figure 1a, les quatre brins rayonnants sont enroulés sur un manchon circulaire avec un pas p, selon une ligne directrice du manchon, correspondant à un décalage angulaire de $\frac{\text{π}}{\text{2}}$ . rd et chaque brin est alimenté à partir d'un signal présentant un déphasage angulaire successif relatif égal à $\frac{\text{π}}{\text{2}}$ . Pour un brin rayonnant 1 alimenté avec un signal de phase relative nulle, notée 0° sur la figure 1a, les brins rayonnants notés successivement 2, 3, 4 sont alimentés avec des signaux de même amplitude A mais de phase successive relative à -90°, - 180°, - 270°.

Afin de réaliser l'alimentation de telles antennes, on a jusqu'à ce jour proposé différentes solutions.

Selon une première solution, telle que représentée en figure 1b, l'excitation se fait d'abord à travers un coupleur hybride qui sépare l'énergie en deux voies équi-amplitude et déphasées l'une par rapport à l'autre de 90°. Un double symétriseur, logé dans l'axe de l'antenne, permet de passer, pour chacune des deux voies, de la ligne coaxiale aux brins diamétralement opposés. Ces derniers se trouvent donc alimentés par des amplitudes égales et en opposition de phase. L'utilisation d'un symétriseur compensé permet d'ajuster la plage de fréquence de fonctionnement de l'antenne.

Selon une deuxième solution, telle que représentée en figure 1c, comme dans le cas de la figure 1b, un coupleur hybride permet de séparer l'énergie en deux voies équi-amplitude et en quadrature de phase.

L'énergie est ensuite acheminée au point d'alimentation par deux des brins rayonnants qui sont, en fait, constitués de câbles coaxiaux puis elle se répartit à amplitudes égales et en opposition de phase entre les brins diamétralement opposés, les uns connectés aux âmes des coaxiaux, les autres constitués par la partie externe du blindage des coaxiaux eux-mêmes.

Cette solution présente par rapport à la précédente, selon la figure 1b, l'avantage de supprimer le symétriseur central, par contre sa caractéristique en fréquence est plus étroite du fait de l'absence de tout réglage.

Selon une troisième solution, ainsi que représentée en figure 1d, la ligne coaxiale d'alimentation est fendue à son extrémité pour constituer un symétriseur. Le répartition de l'énergie en quadrature entre les deux bi-hélices est réalisée en ajustant la longueur, donc la réactance, des brins rayonnants.

Cette solution permet, de manière avantageuse, de supprimer le coupleur hybride mais elle nécessite un réglage délicat de la longueur des brins. De plus, ceux-ci étant de longueurs différentes, la géométrie de l'antenne ne présente plus de symétrie de révolution et la réalisation de l'antenne est plus complexe.

Selon une quatrième solution, telle que représentée en figure 1e, solution la plus simple d'un point de vue théorique, les quatre brins rayonnants sont alimentés à partir d'un répartiteur.

Ces circuits répartiteurs sont constitués par des éléments discrets qu'il est nécessaire de relier à l'antenne par quatre connexions et il est parfois difficile d'adapter cette solution à la géométrie de l'antenne.

Dans tous les cas précités, l'autre extrémité des brins, par rapport à l'extrémité constituant point d'alimentation, est soit en circuit ouvert avec alors une longueur de brins égale à un nombre entier impair de quarts de longueur d'onde, soit un court-circuit avec alors une longueur de brins égale à un nombre entier de demi-longueurs d'onde. En pratique, un véritable circuit ouvert est impossible à réaliser, contrairement à un bon court-circuit. C'est pourquoi les quatre brins sont généralement court-circuités ensemble à l'extrémité opposée au point d'alimentation, ce court-circuit étant réalisé en forme de croix ainsi que représenté en figure 1f.

La présente invention a pour objet de remédier aux inconvénients précités par la mise en oeuvre d'une structure d'antenne en hélice particulièrement simple.

Un autre objet de la présente invention est la mise en oeuvre d'une antenne de type hélice de poids et d'encombrement particulièrement réduits.

Un autre objet de la présente invention est la mise en oeuvre d'une antenne de type hélice d'une très grande reproductibilité de caractéristiques de diagramme de rayonnement.

Un autre objet de la présente invention est enfin la mise en oeuvre d'un procédé de fabrication d'une antenne de type hélice, particulièrement simple et très facilement adaptable à l'échelle industrielle avec des qualités de reproductibilité et d'automatisation très élevées.

L'antenne de type hélice, objet de l'invention, comporte au moins deux brins rayonnants enroulés en hélice selon une forme de révolution. Elle est remarquable en ce qu'elle comporte un circuit d'alimentation, desdits brins rayonnants, constitué par une ligne de transmission du type ligne à ruban assurant à la fois la fonction de répartition d'alimentation et d'adaptation des brins rayonnants de l'antenne.

Le procédé de fabrication d'une antenne de type hélice conformément à l'objet de l'invention est remarquable en ce qu'il consiste à découper une feuille de circuit imprimé souple double face aux dimensions correspondantes d'un manchon de révolution, sur ledit circuit imprimé, à délimiter une première zone destinée à contenir ladite ligne à ruban et une deuxième zone destinée à contenir lesdits brins rayonnants, sur une première face du circuit imprimé, à supprimer la métallisation au niveau de ladite deuxième zone, ladite métallisation étant maintenue sur la totalité de la première zone pour constituer ledit plan de propagation de référence, sur la deuxième face dudit circuit imprimé, à former par enlèvement de matière, au niveau de la deuxième zone, d'une part, de ladite métallisation selon des zones déterminées lesdits brins rayonnants et ladite zone conductrice annulaire, et au niveau de la première zone d'autre part, une zone conductrice formant avec ledit plan de propagation de référence ladite ligne à ruban, à enrouler la feuille de circuit imprimé, côté plan de propagation de référence ou côté brins sur le manchon, les brins rayonnants étant convenablement orientés.

L'invention trouve application à la fabrication et à la réalisation d'antennes de type hélice utilisées dans les liaisons de télécommunication sol/satellite à défilement ou mobiles/relais géostationnaires, et à la radiolocalistion.

Elle sera mieux comprise à la lecture de la description et à l'observation des dessins ci-après dans lesquels outre les figures 1a à 1f relatives à l'art antérieur,
- la figure 2a représente, en développé, une antenne de type hélice conforme à l'objet de la présente invention,
- la figure 2b représente une vue de face d'une antenne conformément à l'objet de l'invention,
- la figure 2c représente une coupe selon le plan de coupe AA de la figure 2a,
- la figure 2d représente un détail de réalisation de la figure 2a,
- la figure 3 représente en a), b), c), d), les différentes étapes d'un procédé de fabrication d'une antenne conformément à l'objet de l'invention,
- la figure 4 représente un mode opératoire avantageux de mise en oeuvre du procédé de la figure 3,
- la figure 5a représente un circuit imprimé développé à plat permettant la mise en oeuvre d'une antenne de type hélice de forme conique,
- la figure 5b représente une antenne de type hélice de forme conique obtenue à l'aide du circuit imprimé de la figure 5a.

L'antenne objet de l'invention est une antenne de type hélice comportant au moins deux brins rayonnants enroulés en hélice selon une forme de révolution.

Elle sera tout d'abord décrite en liaison avec les figures 2a, 2b et 2c, la forme de révolution étant cylindrique.

Conformément aux figures précitées, l'antenne de type hélice selon l'invention comprend au moins deux brins rayonnants notés 11, 12, 13 ou 14 enroulé en hélice selon une forme circulaire autour d'un manchon 1 par exemple. Sur la figure 2a, laquelle représente en développé l'antenne selon un mode de réalisation particulier de l'invention, on a représenté en pointillé le manchon 1 sur lequel l'antenne est normalement enroulée pour constituer l'antenne effectivement obtenue telle que représentée en figure 2b.

Conformément à une caractéristique particulièrement avantageuse de l'antenne de type hélice objet de l'invention, celle-ci comporte un circuit d'alimentation noté 2 des brins rayonnants. Ce circuit est constitué par une ligne de transmission du type ligne à ruban notée 20. La ligne à ruban 20 assure à la fois la fonction de répartition d'alimentation et d'adaptation d'impédance des brins rayonnants de l'antenne.

Dans le mode de réalisation particulier représenté en figures 2a, 2b et 2c, l'antenne de type hélice objet de l'invention comporte quatre brins rayonnants notés 11, 12, 13 et 14. Chaque brin rayonnant est constitué par une zone métallisée en forme de bande enroulée en hélice sur la surface latérale du manchon 1. Chaque bande constituant les brins rayonnants 11, 12, 13 et 14 est distante de la suivante selon une ligne directrice du manchon 1 d'une distance P déterminée. Ainsi, comme représenté en figure 2b, les brins rayonnants sont inclinés d'un angle α par rapport à toute ligne directrice du manchon 1 et se trouvent ainsi enroulés en hélice.

Selon une caractéristique avantageuse du circuit d'alimentation 2, la ligne de transmission 20 constituant ce dernier peut avantageusement être constituée par une ligne à méandre notée 200 sur les figures 2a et 2b. Chaque brin rayonnant 11, 12 13 et 14 est au niveau de son point d'alimentation noté 110, 120, 130, 140 ou extrémité d'entrée, connecté en contact électrique avec la bande constituant la ligne à méandre 200. Selon une caractéristique avantageuse du circuit d'alimentation de l'antenne objet de l'invention, la distance électrique sur la ligne à méandre entre deux points d'entrée de deux brins rayonnants consécutifs, points d'entrée tels que 110, 120, 130 et 140 est égale à un multiple impair de quart de longueur d'onde du signal d'émission-réception se propageant dans la ligne à ruban considérée.

Dans ces conditions, et en particulier dans le cas où le multiple impair de quarts de longueur d'onde est égal à 1, chaque point d'alimentation ou point d'entrée 110, 120, 130 et 140 des brins rayonnants 11, 12, 13 et 14 se trouve alimenté par des signaux d'amplitude égale, respectivement déphasés de π /2 rd, c'est-à-dire dans les condiditions d'alimentation telles que représentées en figure 1a.

La fonction adaptation des brins rayonnants peut avantageusement être réalisée par l'utilisation de tronçons de ligne 201, 202, 203, 204, de largeur variable, constituant ainsi la ligne 20, ainsi que représenté en figure 2d, et par les tronçons 110 à 112, 120 à 122, 130 à 132 et 140 à 142 des brins rayonnants.

Selon une autre caractéristique avantageuse de l'antenne de type hélice objet de l'invention, l'extrémité des brins opposés aux extrémités d'entrée 110, 120, 130, 140, extrémité notée 111, 121,131, 141 sur les figures 2a et 2b est avantageusement connecté en court-circuit à une même zone conductrice annulaire 100. Ainsi qu'on le comprendra aisément, en fonction des conditions de phase du signal d'alimentation au point d'entrée 110, 120, 130, 140 de chaque brin rayonnant 11, 12, 13, 14, l'une des extrémités d'un des brins rayonnants 111, 121, 131, 141 se trouve nécessairement en court-circuit, c'est-à-dire avec une amplitude de champ électrique nul et toutes les extrémités opposées 111, 121, 131, 141 de par la connexion à la zone conductrice, se trouvent ainsi en court-circuit. La zone conductrice annulaire 100 impose ainsi un court-circuit sur l'extrémité des quatre brins rayonnants 11, 12, 13 et 14.

Ainsi qu'on l'a en outre représenté sur la figure 2c, selon une coupe suivant le plan de coupe AA de la figure 2a, la ligne à ruban 200 constituant le circuit d'alimentation 2 comprend une feuille de matériau diélectrique 2000, dont une première face destinée à être appliquée sur la surface latérale du manchon 1 est entièrement métallisée, pour constituer un plan de propagation de référence noté 2001. Une deuxième face de la feuille de matériau diélectrique 2000 opposée à la première face comporte une bande métallique 2002, formant avec la première face métallisée 2001, la ligne à ruban 20.

Ainsi qu'on l'a en outre représenté en figure 2c, et de manière particulièrement avantageuse, le circuit d'alimentation 2 constitué par une ligne à ruban 20, des brins rayonnants 11, 12, 13 et 14 et la zone conductrice annulaire 100 en court-circuit sont formés sur une même feuille de matériau diélectrique.

Sur la figure 2b, on a représenté une vue de face de l'antenne obtenue après montage, c'est-à-dire après enroulement de la feuille de matériau diélectrique 2000, munie de ses différentes zones conductrices autour du manchon 1.

Un procédé de réalisation d'une antenne de type hélice conformément à l'objet de l'invention sera décrit en liaison avec les figures 3 et 4, et en particulier avec la figure 3 aux points a, b, c, d, de celle-ci.

Afin de réaliser à l'échelle industrielle une antenne de type hélice conforme à l'objet de l'invention, le procédé de réalisation peut consister, ainsi que représenté au point a) de la figure 3, à découper une feuille 10 de circuit imprimé souple, double face, les double faces étant notées 101, 102 et pourvues d'une métallisation, aux dimensions correspondantes pour un manchon cylindrique 1 de dimension donnée. Bien entendu, la feuille de circuit imprimé pourra être constituée par une feuille de grande qualité, dont la feuille de matériau diélectrique 2000 est constituée par exemple par une feuille de matériau plastique tel que le kapton ou le polytétrafluoréthylène armé de verre.

Ainsi que représenté en outre au point a) de la figure 3, le procédé peut alors consister à délimiter sur la feuille de circuit imprimé 10 une première zone notée I destinée à contenir ladite ligne à ruban et une deuxième zone notée II destinée à contenir les brins rayonnants.

Ainsi que représenté sur la figure 3 au point b) de celle-ci, le mode de réalisation consiste alors à supprimer sur une première face du circuit imprimé 10, en particulier au niveau de la deuxième zone notée II, la métallisation 101 par exemple, cette même métallisation 101 étant maintenue sur la totalité de la première zone de la même face pour constituer le plan de propagation de référence noté 2001.

Ainsi qu'on l'a représenté en outre au point c) de la figure 3, le mode de réalisation consiste alors à former par enlèvement de matière sur la deuxième face du circuit imprimé 10 au niveau de la deuxième zone d'une part, de la métallisation 102, selon des zones déterminées, les brins rayonnants 11, 12, 13 et 14 et la zone conductrice annulaire 100. De la même façon, au niveau de la première zone d'autre part, est alors formée une zone conductrice constituant avec le plan de propagation de référence 2001, la ligne à ruban 20. La zone conductrice précitée peut alors être constituée par une zone conductrice notée 200 constituant la ligne à méandre.

Ainsi que représenté au point d) de la figure 3, la feuille ainsi obtenue en figure 3c, munie de ses différentes zones conductrices, est ensuite enroulée sur le manchon 1, le côté plan de propagation de référence 2001 ou le côté brins étant plaqué sur la surface latérale du manchon 1. Le manchon peut alors être rétiré ou non. Bien entendu, les brins rayonnants 11, 12, 13 et 14 sont convenablement orientés.

Les différentes étapes représentées en figure 3 aux points a, b, c,) de celle-ci, sont de manière classique avantageuse, réalisées par masquage, insolation puis attaque chimique. Bien entendu, l'étape représentée au point c de la figure 3 peut avantageusement être réalisée au moyen d'un seul et même masque.

De manière avantageuse, l'étape consistant à découper la feuille de circuit imprimé 10 souple double face aux dimensions correspondantes du manchon cylindrique 1, peut avantageusement être réalisée par estampage à partir d'un outil de découpe approprié.

Ainsi qu'on l'a représenté en outre en figure 4, de manière avantageuse, le découpage de la feuille de circuit imprimé double face 10, aux dimensions correspondant à celles du manchon 1 peut consister par exemple à découper la feuille précitée selon un contour dont la forme correspond à celle d'un rectangle dont la longueur L correspond au périmètre de la section du manchon 1, et dont la largeur 1 a une valeur déterminée. En outre, cette forme comporte un parallélogramme superposé sur le rectangle précité. Ce parallélogramme comprend un petit côté noté a, lequel correspond à la longueur L du rectangle précité, et dont la hauteur h est telle que la largeur 1 du rectangle augmentée de la hauteur h du parallélogramme soit égale à la hauteur H du manchon 1, ainsi qu'on l'a représenté en figure 4, le manchon 1 en dimension sensiblement correspondante étant représenté au droit de la feuille de circuit imprimé découpé. Bien entendu, l'angle du parallélogramme correspond à l'angle d'enroulement en hélice des brins rayonnants sur le manchon 1, les brins rayonnants 11, 12, 13 et 14, étant alors formés, ainsi que décrit précédemment, parallèlement aux côtés correspondants du parallélogramme précité.

Après enroulement de l'antenne, il est nécessaire d'assurer le contact électrique des extrémités 101, 102 de la zone annulaire 100 par soudure ou rivetage ou collage avec une colle conductrice. Un connecteur adéquat 30 peut alors être mis en place à l'extrémité 25 de la ligne 20 par une technique classique, telle que vissage, pinçage, soudage ou collage.

L'antenne de type hélice objet de l'invention peut également, ainsi que représenté en figures 5a et 5b, comporter au moins un brin rayonnant 11, 12, 13, 14 enroulé en hélice selon une forme de révolution conique.

Sur la figure 5a, on a représenté la forme développée à plat du circuit imprimé, lequel correspond au manchon de forme conique utilisé.

Le procédé objet de l'invention en ses différentes étapes de gravure du circuit d'alimentation 200, des brins rayonnants 11, 12, 13, 14 et du court-circuit final éventuel 100 peut, bien entendu, s'appliquer à toute antenne de forme développable et, en particulier, aux antennes hélices de forme conique.

Ces dernières présentent par rapport aux antennes de forme cylindrique une polarisation circulaire de meilleure qualité dans la couverture et un rayonnement arrière, côté connecteur, plus faibles. Par contre, leur encombrement est plus important, à fréquence égale, et le circuit développé présente une forme plus complexe, ainsi que l'indique la figure 5a.

Le procédé de réalisation ne diffère de celui des antennes hélices cylindriques que par la forme particulière du circuit développé, et par la forme suivant laquelle celui-ci est enroulé.

On a ainsi décrit une antenne de type hélice et son mode de réalisation à l'échelle industrielle, particulièrement avantageux. En effet, de part sa conception, l'antenne objet de l'invention présente un très grand degré de reproductibilité dans ses caractéristiques tant mécaniques que électromagnétiques. En outre, de part la conception de l'antenne de type hélice objet de l'invention, un procédé de mise en oeuvre et de réalisation a pu être défini, lequel permet une production de ce type d'antenne à l'échelle industrielle avec de très grands critères de fiabilité.

## Revendications

1. Antenne de type hélice comportant au moins deux brins rayonnants (11, 12, 13, 14) enroulés en hélice selon une forme de révolution (1), caractérisée en ce que ladite antenne comporte un circuit d'alimentation (2) desdits brins rayonnants constitué par une ligne de transmission du type ligne à ruban (20) assurant à la fois la fonction de répartition d'alimentation et d'adaptation des brins rayonnants de l'antenne.

2. Antenne selon la revendication 1, caractérisée en ce que ladite forme de révolution (1) est cylindrique ou conique.

3. Antenne de type hélice selon la revendication 2, caractérisée en ce qu'elle comporte quatre brins rayonnants (11,12,13,14) constitués chacun par une zone métallisée en forme de bande enroulée en hélice sur la surface latérale du manchon, chaque bande étant distante de la suivante, selon une ligne directrice dudit manchon, d'une distance p déterminée, ladite ligne de transmission (20) constituant circuit d'alimentation étant constituée par une ligne à méandre (200).

4. Antenne du type hélice selon la revendication 3, caractérisée en ce que chaque brin rayonnant (11,12,13,14) est au niveau de son point d'alimentation (110,120,130,140) ou extrémité d'entrée, en contact électrique avec la bande (200) constituant la ligne à méandre, la distance électrique sur la ligne entre deux points d'entrée de deux brins rayonnants consécutifs (110,120,130,140) étant égale à un multiple impair de quarts de longueur d'onde du signal d'émission-réception.

5. Antenne selon l'une des revendications 1 à 3, caractérisée en ce que l'extrémité (111,121,131,141) des brins opposée à l'extrémité d'entrée (110,120,130,140) est connectée en court circuit à une même zone conductrice annulaire (100).

6. Antenne selon l'une des revendications précédentes, caractérisée en ce que ladite ligne à ruban (200) constituant le circuit d'alimentation comprend une feuille de matériau diélectrique dont une première face, destinée à être appliquée sur la surface latérale du manchon, est entièrement métallisé pour constituer le plan de propagation de référence (2001), et dont une deuxième face, opposée à la première face, comporte une bande métallique (2002) formant avec la première face métallisée (2001) ladite ligne à ruban.

7. Antenne selon l'une des revendications précédentes, caractérisée en ce que ledit circuit d'alimentation constitué par une ligne à ruban (20) lesdits brins rayonnants (11,12,13,14) et la zone conductrice annulaire (100) en court-circuit sont formés par une même feuille de matériau diélectrique.

8. Procédé de fabrication d'une antenne selon l'une des revendications 1 à 7 précédentes, caractérisé en ce qu'il consiste :
a) - à découper une feuille (10) de circuit imprimé souple double face (101,102) aux dimensions correspondantes pour un manchon de révolution (1) de dimensions données,
b) - sur ledit circuit imprimé, à délimiter une première zone (I) destinée à contenir ladite ligne à ruban et une deuxième zone (II) destinée à contenir lesdits brins rayonnants,
c) - sur une première face dudit circuit imprimé, à supprimer ladite métallisation au niveau de ladite deuxième zone, ladite métallisation étant maintenue sur la totalité de la première zone pour constituer ledit plan de propagation de référence (2001),
d) - sur la deuxième face dudit circuit imprimé, à former, par enlèvement de matière, au niveau de la deuxième zone d'une part de ladite métallisationn selon des zones déterminées, lesdits brins rayonnants et ladite zone conductrice annulaire, et au niveau de la première zone, d'autre part, une zone conductrice formant avec ledit plan de propagation de référence (2001) ladite ligne à ruban,
e) - à enrouler la feuille de circuit imprime côté plan de propagation de référence ou côté brins sur le manchon, les brins rayonnants étant convenablement orientés.

9. Procédé selon la revendication 8, caractérisé en ce que les étapes b) et c) sont réalisées par masquage, insolation et attaque chimique.

10. Procédé selon l'une des revendications 8 ou 9, caractérisé en ce que l'étape c) est réalisée au moyen d'un seul et même masque.

11. Procédé selon la revendication 8, caractérisé en ce que ledit manchon (1) étant cylindrique, le découpage de la feuille de circuit imprimé double face aux dimensions correspondant à celles du manchon (1) consiste à découper ladite feuille selon un contour dont la forme correspond à celle d'un rectangle dont la longueur (L) correspond au périmètre de la section du manchon (1) et dont la largeur (1) a une valeur déterminée, rectangle sur lequel est superposé un parallélogramme dont le petit côté a correspond à la longueur (L) du rectangle précité et dont la hauteur h est telle que la largeur (2) du rectangle augmentée de la hauteur (h) du parallélogramme soit égale à la hauteur (H) du manchon, l'angle (α) du parallélogramme correspondant à l'angle (α ) d'enroulement en hélice des brins rayonnants.

12. Procédé selon l'une des revendications 8 à 10, caractérisé en ce que ledit manchon (1) est conique.

## Claims

1. A helical type antenna comprising at least two radiating cords (11,12,13,14), helically wound in a rotational shape (1), wherein said antenna has a circuit (2) to supply said radiating cords, formed by a strip line type of transmission line (20), performing both the power distribution function and the function of matching the radiating cords of the antenna.

2. A helical type antenna according to claim 1, wherein said rotational shape (1) is cylindrical or conical.

3. A helical type antenna according to claim 2, comprising four radiating cords (11,12,13,14) each formed by a metallized zone in the form of a strip, helically wound on the lateral surface of the sleeve, said strip being distant from the next strip, along a directrix of said sleeve, by a defined distance p, said transmission line (20), forming a supply circuit being formed by a meandering line (200).

4. A helical type antenna according to claim 3, wherein each radiating cord (11,12,13,14) is, at its supply point (110,120,130,140) or incoming end, in electrical contact with the strip (200) forming the meandering line, the electrical distance on the line between the two incoming points of two consecutive radiating cords (110,120,130,140) being equal to an odd-numbered multiple of quarter wavelengths of the transmission/reception signal.

5. A helical type antenna according to any one of claims 1 to 3, wherein the end (111,121,131,141) of each cord opposite to the corresponding incoming end (110,120,130,140) is connected in a short circuit to one and the same ring-shaped conducting zone (100).

6. A helical type antenna according to any one of the preceding claims, wherein said strip line (200) forming the supply circuit has a sheet of dielectrical material, of which a first face designed to be applied to the lateral surface of the sleeve, is entirely metallized to form a reference propagation plane (2001) and of which a second face, opposite to the first face, has a metallic strip (2002) forming said strip line with the first metallized face.

7. A helical type antenna according to any one of the preceding claims, wherein said supply circuit formed by a strip line (20) of said radiating cords (11,12,13,14) and the ring-shaped conducting zone (100) in short circuit are formed by one and the same sheet of dielectrical material.

8. A method of manufacturing a helical type antenna according to any one of claims 1 to 7, consisting in :
a) stamping a double-sided (10), flexible printed circuit sheet (101,102) with dimensions corresponding to a sleeve of a rotational shape, on said printed circuit;
b) demarcating, on said printed circuit, a first zone (I) designed to contain said strip line and a second zone (II) designed to contain said radiating cords;
c) removing said metallization at the level of said second zone on a first face of said printed circuit, said metallization being kept on the entire first zone to form said reference propagation plane (2001);
d) forming, on the second face of said printed circuit, by the removal of material, firstly, at the second zone of said metallization in defined zones, of said radiating cords and of said ring-shaped conducting zone and, secondly, at the first zone, of a conducting zone, forming said strip line with said propagation reference plane (2001);
e) winding the printed circuit sheet on the reference propagation plane side or on the side of the cords on the sleeve, these radiating cords being suitably oriented.

9. A method according to claim 8, wherein the steps (b) and (c) are accomplished by masking, insolation and chemical attack process.

10. A method according to any one of claim 8 or 9, wherein the step (c) is achieved by means of one and the same mask.

11. A method according to claim 8 wherein, said sleeve (1) being cylindrical, the stamping of the two-sided printed circuit sheet to the dimensions corresponding to that of the sleeve (1) consists in stamping said sheet along a contour, the shape of which corresponds to that of a rectangle with a length (L) corresponding to the perimeter of the section of the sleeve (1), and with a width (1) of a defined value, a rectangle on which there is superimposed a parallelogram, the small side of which, marked a, corresponds to the length (L) of the above-mentioned rectangle and the height (h) of which is such that the width (2) of the rectangle plus the height (h) of the parallelogram is equal to the height (H) of the sleeve, the angle (α) of the parallelogram corresponding to the angle (α) of the helical winding of the radiating cords.

12. A method according to any one of claims 8 to 10, wherein said sleeve (1) is conical.

## Patentansprüche

1. Wendeltyp-Antenne mit zumindest zwei Strahlungselementen (11, 12, 13, 14), die gemäß einer Rotationsform (1) schraubenförmig gewickelt sind, dadurch gekennzeichnet, daß die besagte Antenne einen Speisestromkreis (2) für diese Strahlungselemente aufweist, der durch eine Transmissionsleitung vom Band-Leitungstyp (20) gebildet ist, die gleichzeitig die Funktion der Aufteilung der Speisung und der Anpassung der Strahlungselemente der Antenne sicherstellt.

2. Antenne nach Anspruch 1, dadurch gekennzeichnet, daß die Rotationsform (1) zylindrisch oder konisch ist.

3. Antenne nach Anspruch 2, dadurch gekennzeichnet, daß sie vier Strahlungselemente (11, 12, 13, 14) aufweist, von denen jedes von einer metallisierten Zone in der Form eines schraubenförmig auf die seitliche Oberfläche der Form (Hülse) aufgewickelten Bandes gebildet ist, wobei jedes Band von dem darauf folgenden Band gemäß einer richtungsgebenden Linie dieser Form um eine bestimmte Distanz p beabstandet ist und wobei die den Speisestromkreis bildende Transmissionsleitung (20) durch eine mäanderförmige Leitung (200) gebildet ist.

4. Antenne nach Anspruch 3, dadurch gekennzeichnet, daß jedes Strahlungselement (11, 12, 13, 14) auf dem Niveau seines Speisungspunktes (110, 120, 130, 140) oder Endpunktes des Eingangs in elektrischem Kontakt mit dem die mäanderförmige Leitung bildenden Band (200) ist, wobei der elektrische Abstand entlang der Leitung zwischen zwei Eingangspunkten (110, 120, 130, 140) zweier aufeinanderfolgender Strahlungselemente gleich einem ungeradzahligen Vielfachen des vierten Teiles der Wellenlänge des Sende-/Empfangs-Signals ist.

5. Antenne nach einem der Ansprüche 1 bis 3, dadurch gekennzeichnet, daß die Endpunkte (111, 121, 131, 141) der Strahlungselemente, die den Endpunkten der Eingänge (110, 120, 130, 140) gegenüberliegen, mit derselben leitenden ringförmigen Zone (100) einen Kurzschluß bildend verbunden sind.

6. Antenne nach einem der vorhergehenden Ansprüche, dadurch gekennzeichnet, daß die den Speisestromkreis bildende Band-Leitung (200) eine Folie aus einem dielektrischen Material umfaßt, von der eine erste auf die seitliche Oberfläche der Form (Hülse) aufzubringende Seite vollständig metallisiert ist, um die Referenzausbreitungsebene (2001) zu bilden, und von der eine zweite, der ersten Seite gegenüberliegende Seite ein metallisches Band (2002) aufweist, das mit der ersten metallisierten Seite (2001) die Band-Leitung bildet.

7. Antenne nach einem der vorhergehenden Ansprüche, dadurch gekennzeichnet, daß der von einer Band-Leitung (20) gebildete Speisestromkreis, die Strahlungselemente (11, 12, 13, 14) und die kurzgeschlossene ringförmige leitende Zone (100) von derselben Folie aus dielektrischem Material gebildet sind.

8. Verfahren zur Herstellung einer Antenne nach einem der vorstehenden Ansprüche 1 bis 7, dadurch gekennzeichnet, daß es besteht aus:
a) Zuschneiden einer Folie (10) aus einer biegsamen doppelseitigen (101, 102) gedruckten Schaltung auf die entsprechenden Abmessungen für eine Rotationsform (1) mit vorgegebener Abmessung,
b) Abgrenzen einer die Band-Leitung enthaltenden ersten Zone (1) und einer die Strahlungselemente enthaltenden zweiten Zone (II) auf der gedruckten Schaltung,
c) Entfernen der Metallisierung auf dem Niveau dieser zweiten Zone auf einer ersten Seite der gedruckten Schaltung unter Beibehaltung der Metallisierung auf der gesamten ersten Zone zur Bildung der Referenzausbreitungsebene (2001),
d) Herstellen der Strahlungselemente und der ringförmigen leitenden Zone durch Entfernen von Material gemäß bestimmten Zonen auf der zweiten Seite der gedruckten Schaltung auf dem Niveau der zweiten Zone der Metallisierung einerseits sowie Herstellen einer leitenden mit der Referenzausbreitungsebene (2001) die Band-Leitung bildenden Zone auf dem Niveau der ersten Zone andererseits,
e) Aufwickeln der Folie mit der gedruckten Schaltung auf die Form mit der Seite der Referenzausbreitungsebene oder der Seite der Strahlungselemente gegen die Form, wobei die Strahlungselemente in geeigneter Weise orientiert werden.

9. Verfahren nach Anspruch 8, dadurch gekennzeichnet, daß die Schritte b) und c) durch Maskierung, Belichtung und durch chemisches Ätzen realisiert werden.

10. Verfahren nach Anspruch 8 oder 9, dadurch gekennzeichnet, daß der Schritt c) mittels einer einzigen und gleichen Maske realisiert wird.

11. Verfahren nach Anspruch 8, dadurch gekennzeichnet, daß die Form (1) zylindrisch ist, daß das Zuschneiden der Folie mit der doppelseitigen gedruckten Schaltung auf Abmessungen, die denjenigen der Form (1) entsprechen, entlang einer Kontur erfolgt, deren Form derjenigen eines Rechtecks entspricht, oberhalb dessen ein Parallelogramm angeordnet ist, wobei die Länge (L) des Rechtsecks dem Umfang des Querschnittes der Form (1) entspricht und seine Breite (l) einen vorgegebenen Wert hat, und wobei die kleine Seite a des Parallelogramms der Länge (L) des vorstehenden Rechtecks entspricht und seine Höhe (h) so bemessen ist, daß die Breite (l) des Rechtecks vermehrt um die Höhe (h) des Parallelogramms gleich der Höhe (H) der Form ist, wobei der Winkel (α) des Parallelogramms dem Winkel (α) der schraubenförmigen Wicklung der Strahlungselemente entspricht.

12. Verfahren nach einem der Ansprüche 8 bis 10, dadurch gekennzeichnet, daß die besagte Form (1) konisch ist.
